# EUROPÄISCHE PATENTSCHRIFT

(11) **EP 4 453 390 B1**
(45) Veröffentlichungstag und Bekanntmachung des Hinweises auf die Patenterteilung: **08.10.2025**
(21) Anmeldenummer: 22821291.6
(22) Anmeldetag: 22.11.2022
(51) Int. Cl.: F01L 1/047, F02D 41/28, F02D 41/26, F02D 41/00, F01L 13/00

(54) **BRENNKRAFTMASCHINE UND VERFAHREN ZUM BETRIEB EINER BRENNKRAFTMASCHINE**
INTERNAL COMBUSTION ENGINE AND METHOD FOR OPERATING AN INTERNAL COMBUSTION ENGINE
MOTEUR À COMBUSTION INTERNE ET PROCÉDÉ DE FONCTIONNEMENT D'UN MOTEUR À COMBUSTION INTERNE

(30) Priorität: 21.12.2021 DE 102021134044
(43) Veröffentlichungstag der Anmeldung: 30.10.2024
(73) Patentinhaber: Schaeffler Technologies AG & Co. KG, 91074 Herzogenaurach (DE)
(72) Erfinder: KARBACHER, Christian, 91074 Herzogenaurach (DE); THOELKE, Andreas, 90480 Nürnberg (DE); PEDERSEN, Gerulf, 90763 Fürth (DE); ONWUEGBULAM, Ikechukwu Martins, 90491 Nürnberg (DE)
(86) Internationale Anmeldenummer: PCT/DE2022/100873
(87) Internationale Veröffentlichungsnummer: WO 2023/116964

(56) Entgegenhaltungen:
- DE-A1- 102005 022 714
- DE-A1- 102017 104 015
- DE-A1- 102019 118 689
- DE-B3- 102019 113 300

## Beschreibung

Die Erfindung betrifft eine Brennkraftmaschine mit einer Kurbelwelle und mehreren verstellbaren Nockenwellen. Weiterhin die Erfindung ein Verfahren zur Montage der Brennkraftmaschine und zur Vorbereitung ihres Betriebs.

Ein Betriebsverfahren einer Brennkraftmaschine mit einem elektromechanischen Nockenwellenversteller ist in DE 102 59 133 A1 beschrieben. Der Nockenwellenversteller, eine Anordnung zum Verstellen der Drehwinkelrelation zwischen einer Nockenwelle und einer Kurbelwelle der Brennkraftmaschine, ist in diesem Fall modular aufgebaut. Dabei werden Komponenten der Anordnung teilweise von anderen Steuer- und Regelvorrichtungen des Verbrennungsmotors ebenfalls genutzt. Ein Steuergerät des Elektromotors des Nockenwellenverstellers steht mit einem zweiten Steuergerät in Verbindung, bei welchem es sich um das Motorsteuergerät der Brennkraftmaschine handelt.

Als Nockenwellenversteller werden hauptsächlich hydraulische oder elektromechanische Nockenwellenversteller eingesetzt. Letztere sind aufwändiger und teurer, besitzen allerdings gegenüber hydraulischen Nockenwellenverstellern unter anderem ein verbessertes Ansprechverhalten und den Vorteil, dass eine Verstellung der Nockenwelle auch bei Stillstand des Verbrennungsmotors möglich ist. Dazu wird auf das Dokument DE 10 2012 219 297 A1 verwiesen.

Weitere Verfahren zum Betrieb von Nockenwellenverstellern sind zum Beispiel in den Dokumenten DE 102 36 507 A1, DE 10 2005 022 714 A1, DE10 2017 104 015 A1, DE 10 2019 118 689 A1 und DE 102 42 659 A1 offenbart. DE 10 2019 113 300 B3 zeigt Nockenwellensteuereinheiten mit zwei verschiedenen Netzwerktopologien, von denen eine der CAN-Bus ist und die andere Bus Echtzeitanforderungen erfüllt.

Damit die Massenkräfte möglichst gering ausfallen, weisen moderne Brennkraftmaschinen in der Regel für jede Ventilreihe eine Nockenwelle auf. Bei einem V-Motor sind daher regelmäßig zwei Einlass- und zwei Auslassnockenwellen verbaut. Damit der Ventiltrieb möglichst variabel ist, ist die Steuerzeit jeder der Nockenwellen mit einem eigenen Nockenwellenversteller verstellbar. Die Nockenwellenversteller sind unabhängig voneinander verstellbar und über den CAN-Bus durch ein Motorsteuergerät individuell ansprechbar, um eine möglichst große Variabilität darstellen zu können.

Ein derartiger Ventiltrieb ist in der Herstellung und im Zusammenbau aufwändig, so dass es wünschenswert ist, mit möglichst viele Gleichteile zu verwenden. Allerdings ist es weiterhin erforderlich, dass die Nockenwellenversteller individuell verstellbar sind. Dazu müssen diese so eingestellt werden, dass sie nur auf das für sie bestimmte CAN-Signal reagieren und den gewünschten Zielwinkel einstellen.

Daher ist aus dem Stand der Technik eine Systemarchitektur bekannt, bei der jeder Nockenwellenversteller einen Motor einschließlich Elektronik und Software aufweist, wobei jeder E-Motor die Winkelbestimmung und den Regelkreis einer einzelnen Nockenwelle übernimmt. Um eine individuelle Zielansprache zu ermöglichen, werden unterschiedliche Konfigurationsdatensätze in einem Speicher der Elektronik abgelegt. Das erfordert entweder, dass bei der Herstellung und beim Zusammenbau der Brennkraftmaschine unterschiedliche Konfigurationen bereitgehalten werden müssen. Beides verteuert die Herstellung und birgt die Gefahr der Verwechslung bei der Montage, wenn die Bauteile im Übrigen äußerlich gleich oder ähnlich sind, um vom Gleichteileprinzip zu profitieren.

Eine andere Möglichkeit ist es, gleiche Baueinheiten zu verbauen und nach dem Zusammenbau am Bandende in den Nockenwellenverstellen individuelle Konfigurationsdatensätze abzulegen. Das benötigt Zeit und ist aufwändig. Ferner ist nicht sichergestellt, dass es dabei zu Verwechslungen kommt.

Der Erfindung liegt die Aufgabe zugrunde, eine Brennkraftmaschine mit mehreren Nockenwellenverstellern gegenüber dem genannten Stand der Technik unter dem Aspekt einer möglichst effizienten Nutzung von Ressourcen weiterzuentwickeln. Ferner liegt der Erfindung die Aufgabe zugrunde, ein Verfahren anzugeben, bei dem die korrekte Zuordnung der Nockenwellensteuereinheiten möglichst automatisiert vornehmbar ist.

Die erste Teilaufgabe wird durch eine Brennkraftmaschine mit den Merkmalen des Anspruchs 1 geöst. Die zweite Teilaufgabe wird durch ein Verfahren mit den Merkmalen gemäß Anspruch 6 gelöst. Im Folgenden im Zusammenhang mit der Vorrichtung erläuterte Ausgestaltungen und Vorteile der Erfindung gelten sinngemäß auch für das Betriebsverfahren und umgekehrt. Vorteilhafte Weiterbildungen der Erfindung sind in den Unteransprüchen beschrieben.

Die Brennkraftmaschine ist vorzugsweise als ein Hubkolbenmotor ausgebildet und bildet bevorzugt einen Viertaktmotor. Sie weist eine Kurbelwelle auf, welche über einen Steuertrieb mehrere Nockenwellen antreibt, mittels derer als Teil des Ventiltriebs die Ladungswechsel erfolgen. Durch einen Kurbelwellensensor ist die Drehwinkellage der Kurbelwelle bestimmbar. Aus dem Signal des Kurbelwellensensors wird der Kurbelwellenwinkel berechnet. Die Berechnung kann durch eine am Sensor befindliche Auswerteelektronik, in einem zentralen Motorsteuergerät oder in einem anderen Steuergerät erfolgen. In einer bevorzugten Ausführungsform der Erfindung stellt ein Motorsteuergerät (ECU) das Kurbelwellensignal für andere Motorteilaggregate zur Verfügung. Das Signal kann lediglich in seiner Signalstärke verstärkt und/oder zusätzlich um Informationen angereichert werden. Ebenso ist eine Signalverarbeitung möglich, so dass der aus dem Kurbelwellensignal berechnete Kurbelwellenwinkel als neues Kurbelwellensignal verbreitet wird. In dem letzten Fall kann es digital in Form von diskreten Werten gesendet werden, bevorzugt wird es als kontinuierliches Analogsignal bereitgestellt.

Die Brennkraftmaschine weist mehrere Nockenwellen auf. Für viele Brennkraftmaschinen ist es sinnvoll, eine Nockenwelle je Ventilreihe vorzusehen, um die bewegten Massen zu minimieren. Beispielsweise sind bei einem erfindungsgemäßen V-Motor zwei Einlassnockenwellen und zwei Auslassnockenwellen vorgesehen.

Zumindest einige und bevorzugt alle Nockenwellen sind in ihrer Phasenlage relativ zur Kurbelwelle durch jeweils einen physisch mit der Nockenwelle verbundenen Nockenwellenversteller verstellbar. Die Erfindung umfasst auch Brennkraftmaschinen anwendbar, bei denen nur ein Teil der Nockenwellen mit Nockenwellenverstellern ausgerüstet ist oder aber bei denen einer oder mehrere Nockenwellenversteller nicht über die Eigenschaften des Anspruchs 1 verfügen bzw. am Verfahren nach Anspruch 6 teilnehmen. Für diese Nockenwellenversteller könnte eine logische Zuordnung hart codiert sein, oder ihre logische Zuordnung erfolgt händisch.

Die Steuerung bzw. Regelung der Nockenwellenversteller erfolgt durch Nockenwellensteuereinheiten. Diese werden in der Regel durch einen Controller gebildet, der beispielsweise in einem Teil eines Elektromotors eines elektrischen Nockenwellenverstellers angeordnet ist. In einer bevorzugten Ausführungsform weist jeder Nockenwellenversteller eine eigene Nockenwellensteuereinheit auf. Mittels der Nockenwellensteuereinheit kann die Verstellung des Nockenwellenverstellers auf einen vom Motorsteuergerät vorbestimmten Zielwert erfolgen. Der Vorteil des lokalen Vorhaltens einer Nockenwellensteuereinheit ist, dass das Motorsteuergerät von Rechenlast und thermisch entlastet wird. Ferner nimmt mit kurzen Signalübertragungswegen die Regelungsgüte zu, und die elektromagnetische Verträglichkeit verbessert sich.

Mindestens zwei, bevorzugt alle Nockenwellensteuereinheiten sind miteinander in Linie verbunden. Unter in Linie verbunden wird eine lineare Netzwerktopologie verstanden. Das bedeutet, dass die Nockenwellensteuereinheiten logisch eine Kette bilden, von denen alle Kettenglieder bis auf die äußeren jeweils einen Vorgänger und einen Nachfolger besitzen. Eines der zunächst äußeren Kettenglieder kann mit dem Motorsteuergerät verbunden werden, das dann den Anfang der Kette bildet. Das andere äußere Kettenglied bleibt bevorzugt mit einem Ende unverbunden.

Die erste Netzwerktopologie ist bevorzugt physisch vorgegeben. Dazu sind die Nockenwellensteuereinheiten untereinander beispielsweise durch Kabel verbunden. Über diese erste Netzwerktopologie wird das Kurbelwellensignal übertragen, wobei in einem ersten Zustand einer Nockenwellensteuereinheit eine Weiterleitung des Kurbelwellensignals unterbunden wird. In einem zweiten Zustand erfolgt eine Weiterleitung des Kurbelwellensignals. Dabei kann es unverarbeitet weitergegeben oder verstärkt werden. Es kann eine Aufbereitung oder eine Anreicherung mit Zusatzinformationen beispielsweise durch Aufmodulieren erfolgen. Bevorzugt wird das Kurbelwellensignal im zweiten Zustand der Nockenwellensteuereinheit durch diese repliziert. Sobald die Nockenwellensteuereinheit das Kurbelwellensignal weitergibt, sendet diese parallel ein Zusatzsignal aus.

Die vorgegebene, lineare Netzwerktopologie ermöglicht erfindungsgemäß eine verspätete, logische Zuordnung der Nockenwellensteuereinheiten zu den Nockenwellenverstellern. Dadurch können die Nockenwellenversteller inklusive der Nockenwellensteuereinheiten als Gleichteile bereitgestellt werden. Auch die Montage ist vereinfacht, weil es beim Einbau nicht zu Verwechslungen von Nockenwellenverstellern oder Nockenwellensteuereinheiten kommen kann. Dabei können die Nockenwellenversteller physisch zusammen mit jeweils einer Nockenwellensteuereinheit verbaut werden. Der Nockenwellensteuereinheit ist während der Montage allerdings nicht bekannt, zu welcher Nockenwelle sie logisch gehört und damit auf welches vom Motorsteuergerät gesendete Nockenwellensteuersignal sie ansprechen sollte.

Die logische Zuordnung erfolgt erst nach der Montage in einem Einlernprozess. Zu Beginn des Einlernprozesses befinden sich alle Nockenwellensteuereinheiten im ersten Zustand, so dass keine Nockenwellensteuereinheit das Kurbelwellensignal weiterleiten darf.

Jede Nockenwellensteuereinheit, die das Kurbelwellensignal empfängt, ermittelt die gleichzeitig oder innerhalb eines vorgegebenen Zeitfensters eintreffenden Zusatzsignale. Empfängt ein Nockenwellensteuergerät innerhalb eines vorgegebenen Zeitintervalls nur das Kurbelwellensignal, aber kein Zusatzsignal, so weist es sich die logische Nummer 1 in der linearen Netzwerktopologie zu und wird fortan Nockenwellensteuersignale des Motorsteuergeräts verarbeiten, die für die erste Nockenwelle vorgesehen sind. Nach der logischen Zuordnung zur ersten Nockenwelle wechselt das Nockenwellensteuereinheit in den zweiten Zustand. In diesem leitet es das Kurbelwellensignal weiter und sendet parallel ein Zusatzsignal. Das kann eine Information über seine erfolgreiche Zuordnung sein, in der Regel wird dies seine Nummer beinhalten.

Das Zusatzsignal kann auf der ersten Netzwerktopologie zusätzlich übertragen werden. Bevorzugt wird es auf einer zweiten Netzwerktopologie, beispielsweise einem CAN-Bus übertragen. Auf der zweiten Netzwerktopologie bestehen weniger Einschränkungen der Bandbreite, und diese ist nicht auf eine lineare Topologie eingeschränkt. Daher ist es vorteilhaft, dass die zweite und die erste Netzwerktopologie physisch getrennt und unterschiedlich ausgebildet sind.

Die physisch in der ersten Netzwerktopologie nächste Nockenwellensteuereinheit empfängt das Kurbelwellensignal und zeitgleich die Information des Zusatzsignals der ersten Nockenwellensteuereinheit, aber kein weiteres Zusatzsignal. Dadurch kann sie erschließen, dass sie das zweite Glied der Kette bildet und sich logisch die Nummer 2 zuweisen. Wie zuvor die erste Nockenwellensteuereinheit wechselt sie vom ersten Zustand in den zweiten Zustand und leitet nun das Kurbelwellensignal zusammen mit einer eigenen Zusatzinformation weiter. Alle nachfolgenden Nockenwellensteuereinheiten verfahren nach dem gleichen Prinzip und können aus der Anzahl der gesendeten Zusatzinformationen oder aus der höchsten gesendeten Nummer ihre eigene Position in der Kette erschließen. Der erfindungsgemäße Vorteil an dieser logischen Zuweisung ist, dass alle Nockenwellensteuereinheiten die gleiche Software oder Schaltungslogik verwenden können und sich aus der hardwarecodierte Netzwerktopologie ihre Position in der Kette erschließen. Hardware und Software der Nockenwellensteuereinheiten können damit gleich ausfallen.

Da die Gesamtzahl der vorhandenen Nockenwellensteuereinheiten bekannt ist, kann das Motorsteuergerät den Einlernprozess beenden, sobald es ein Zusatzsignal der letzten Nockenwellensteuereinheit erhält. Zur Erhöhung der Robustheit könnte statt der abgeschalteten Replikation auch ein PWM- oder Pulssignal erzeugt werden, in dem die Motornummer dem folgenden Motor mitgeteilt wird. Dies kann auch als Rückfalllösung vorgesehen sein, zum Beispiel falls der CAN-Empfang gestört ist.

Angestoßen wird der Einlernprozess bevorzugt einmalig nach der Montage oder nachdem eine der Nockenwellensteuereinheiten erneuert worden ist. Dazu kann jede Nockenwellensteuereinheit mit einem dauerhaften Datenspeicher, beispielsweise einem EEPROM, versehen sein, in dem die Information über die logische Zuordnung abgelegt wird, so dass der Einlernprozess nur einmalig durchgeführt werden muss.

Bei einem ersten Starten oder Wiederstarten der Brennkraftmaschine steht dann die Information über die logische Zuordnung sofort zur Verfügung. Alternativ erfolgt der Einlernprozess automatisch vor Start der Brennkraftmaschine, wenn das Motorsteuergerät innerhalb eines vorbestimmten Zeitfensters von einer der Nockenwellensteuereinheiten keine Information über ihre logische Zuordnung empfängt. In einer anderen Ausführungsform erfolgt ein Einlernen vor jedem Starten der Brennkraftmaschine.

Das so beschriebene Einlernen ist einer manuellen Zuweisung überlegen, weil das Einlernen nur einmalig zentral angestoßen werden braucht. Im übrigen ist kein physischer Zugriff auf die Nockenwellensteuereinheiten nach dem Einbau erforderlich. Außerdem ist eine Fehlzuweisung, beispielsweise eine Doppelzuweisung, ausgeschlossen. Es entsteht auch wenig Zusatzaufwand in der Montage, weil die Nockenwellensteuereinheiten sowieso mit Steckverbindern versehen werden, so dass sich der Mehraufwand in Grenzen hält.

In einigen Brennkraftmaschinen werden einlassseitig und auslassseitig unterschiedliche Nockenwellenverstellertypen verbaut. So werden aus Kostengründen häufig nur die Einlassnockenwellen mit elektrischen Nockenwellenverstellern versehen und die Auslassnockenwellen mit hydraulischen Nockenwellenverstellern. Damit unterscheiden sich auch die Nockenwellensteuereinheiten. Beispielsweise bei diesen Mischvarianten ist vorgesehen, dass nur ein Teil der Nockenwellensteuereinheiten an dem beschriebenen Einlernen teilnimmt. In dem anderen Teil der Nockenwellensteuereinheiten kann ihre logische Position auf andere Weise festgelegt werden. Alternativ können die unterschiedlichen Nockenwellenverstellertypen zwei Ketten bilden. Dann wird das erfindungsgemäße Einlernverfahren auf jede Kette angewendet.

In einer Ausbildungsform der Erfindung ist vorgesehen, dass eine Regelung einer Nockenwellenlage erst nach der logischen Zuweisung der entsprechenden Nockenwellensteuereinheit erfolgt. Dadurch wird vermieden, dass es aufgrund unterschiedlicher Nockengeometrien zu Zuständen kommt, in denen die Brennkraftmaschine nicht startet oder in denen Schäden eintreten können. Alternativ erfolgt ein Steuern oder Regeln in einem Bereich, der einen Notbetrieb der Brennkraftmaschine zulässt.

Zusammenfassend ermöglicht die Erfindung eine Gleichteilestrategie, bei der identische Nockenwellenversteller inklusive Nockenwellensteuereinheiten verbaut werden können, indem die Nockenwellensteuereinheiten selbst lernen, an welche Nockenwelle sie montiert und logisch zugeordnet sind.

### Beschreibung der Zeichnung

Nachfolgend wird ein Ausführungsbeispiel der Erfindung anhand einer Zeichnung näher erläutert. Hierin zeigen:
- Fig.1: in symbolisierter Darstellung eine Brennkraftmaschine mit einem Nockenwellenversteller, einer Nockenwellensteuereinheit und einem Motorsteuergerät und
- Fig. 2: in symbolisierter Darstellung ein Motorsteuergerät, das über eine erste Netzwerktopologie mit vier Nockenwellensteuereinheiten verbunden ist.

Ein in Figur 1 lediglich symbolisiert dargestellter Verbrennungsmotor 1, dessen Motorblock mit 2 bezeichnet ist, weist einen elektromechanischen Nockenwellenversteller 3 auf. Ein Stellgetriebe 4 des Nockenwellenverstellers 3 ist als Dreiwellengetriebe, beispielsweise Wellgetriebe, aufgebaut. Hierbei ist eine erste Welle des Stellgetriebes 4 mit einem Riemen- oder Kettenrad identisch oder fest verbunden und rotiert in an sich bekannter Weise mit halber Kurbelwellendrehzahl des Verbrennungsmotors 1. Eine zweite, ausgangsseitige Welle des Stellgetriebes 4 ist drehfest mit der zu verstellenden Nockenwelle 10 (Fig. 2) verbunden. Zur Verstellung des Winkels zwischen der eingangsseitigen, mit dem Ketten- oder Riemenrad verbundenen Welle und der ausgangsseitigen Welle des Stellgetriebes 4 weist dieses eine dritte Welle in Form einer Verstellwelle auf, welche drehfest mit der Motorwelle eines Elektromotors 5, der dem Nockenwellenversteller 3 zuzurechnen ist, gekoppelt ist.

Der Elektromotor 5 wird über eine Leitung 9 durch die Nockenwellensteuereinheit 6 angesteuert. Die Nockenwellensteuereinheit 6 ist über eine zweite Netzwerktopologie, vorliegend ein CAN-Bus 8, mit dem mit 7 bezeichneten Motorsteuergerät des Verbrennungsmotors 1 verknüpft. Dabei ist das Motorsteuergerät 7 nur in untergeordnetem Maße durch die Verarbeitung von Daten, welche den Betrieb des Nockenwellenverstellers 3 betreffen, belastet.

In Figur 1 ist aus Übersichtsgründen nur ein Nockenwellenversteller 3 gezeigt. Zusätzlich zum CAN-Bus 8 existiert eine Leitung 15, mit welcher die Nockenwellensteuereinheit 6 mit dem Motorsteuergerät 7 verknüpft ist und die einen Teil einer ersten Netzwerktopologie 16 bildet. Die Leitung 15 wird genutzt, um das Kurbelwellensignal vom Motorsteuergerät 7 an die Nockenwellensteuereinheit 6 zu senden. Das Datenvolumen des gesendeten Kurbelwellensignals beträgt nur einen kleinen Bruchteil der über den CAN-Bus 8 zwischen der Nockenwellensteuereinheit 6 und dem Motorsteuergerät 7 übermittelten Daten. Damit steht die Information im Unterschied zum CAN-Bus 8 mit Hilfe der Leitung 15 praktisch in Echtzeit zur Verfügung.

Aus Figur 2 zeigt die erste Netzwerktopologie 16 mit einem Motorsteuergerät 7 und vier Nockenwellensteuereinheiten 21, 22, 23, 24, welche durch eine als Kabel ausgebildete Leitung 15 miteinander verbunden sind. Dabei sind die Nockenwellensteuereinheiten 21, 22, 23, 24 in die jeweiligen Antriebsmotoren der Nockenwellenversteller 11, 12, 13, 14 integriert. Zusammen mit dem Motorsteuergerät 7 bilden die vier Nockenwellensteuereinheiten 11, 12, 13, 14 eine Kette aus, so dass die Bauteile in Linie miteinander verbunden sind. Dazu sind alle Nockenwellensteuereinheiten 11, 12, 13 mit Ausnahme der letzten mit genau zwei Nachbarn verbunden, wobei das Motorsteuergerät 7 als das nullte Glied der Kette angesehen wird. Aufgrund der linearen Topologie ist eine Wohlordnung möglich, so dass nach der Montage in der Brennkraftmaschine die Reihenfolge feststeht.

Das Kurbelwellensignal, welches von dem Motorsteuergerät 7 ausgesendet wird, wird über die Leitung 15 an die Nockenwellensteuereinheit 11 herangeführt. Die Software auf dem Antriebsmotor kann steuern, ob die Replikation aktiv ist oder ob sie ausgeschaltet ist. Solange die E-Motoren ihre logische Position nicht kennen (erster Zustand), dürfen sie das Kurbelwellensignal nicht replizieren und auf dem CAN-Bus 8 (in Fig. 2 nicht gezeigt) nicht senden.

Empfängt eine der Nockenwellensteuereinheiten 21, 22, 23, 24 ein Kurbelwellensignal, aber kein CAN-Signal eines anderen Nockenwellenverstellers 11, 12, 13, 14 und ist logisch noch nicht zugewiesen, dann wird sie sich zum Motor Nummer 1 ernennen und diese Nummer intern speichern. Danach beginnt die Nockenwellensteuereinheit 21 das Kurbelwellensignal auf der erste Netzwerktopologie 16 zu replizieren und über den CAN-Bus 8 eine Information über ihre Nummer zu senden.

Empfängt eine der Nockenwellensteuereinheiten 21, 22, 23, 24 ein Kurbelwellensignal, ein CAN-Signal von Motor 1, kein CAN-Signal eines anderen Nockenwellenverstellers 12, 13, 14 und ist logisch noch nicht zugewiesen, dann wird sie sich zum Motor Nummer 2 ernennen und diese Nummer intern speichern. Danach beginnt die Nockenwellensteuereinheit 22 das Kurbelwellensignal auf der erste Netzwerktopologie 16 zu replizieren und über den CAN-Bus 8 eine Information über ihre Nummer zu senden.

Empfängt eine der weiteren Nockenwellensteuereinheiten 21, 22, 23, 24 ein Kurbelwellensignal, ein CAN-Signal von n-1 Motoren, keine CAN-Signale weiterer Nockenwellenversteller 11, 12, 13, 14 und ist logisch noch nicht zugewiesen, dann wird sie sich zum Motor Nummer n ernennen und diese Nummer intern speichern. Danach beginnt die Nockenwellensteuereinheit 23, 24 das Kurbelwellensignal auf der erste Netzwerktopologie 16 zu replizieren und über den CAN-Bus 8 eine Information über ihre Nummer zu senden.

Die Nockenwellensteuereinheiten 21, 22, 23, 24 legen die ermittelten Motornummern im internen Speicher permanent ab (EEPROM o.ä.) so dass die Lernprozedur nur einmal nach Montage oder bei Motortausch durchgeführt werden braucht. Alternativ kann die Funktion auch bei jedem Motorstart durchgeführt werden. Die Anzahl der Nockenwellensteuereinheiten 21, 22, 23, 24 ist im Motorsteuergerät 7 fest hinterlegt, so dass für diesen Einlernprozess der logischen Zuweisung eine Abbruchbedingung vorliegt.

Zur Erhöhung der Robustheit kann statt der abgeschalteten Replikation auch ein PWM- oder Pulssignal erzeugt werden, in dem die Motornummer dem folgenden Motor mitgeteilt werden kann, zum Beispiel falls CAN-Empfang gestört ist.

### Bezugszeichenliste

- 1: Brennkraftmaschine
- 2: Motorblock
- 3: Nockenwellenversteller
- 4: Stellgetriebe
- 5: Elektromotor
- 6: Nockenwellensteuereinheit
- 7: Motorsteuergerät der Brennkraftmaschine
- 8: CAN-Bus
- 9: Leitung
- 10: Nockenwelle
- 11: erste Nockenwelle
- 12: zweite Nockenwelle
- 13: dritte Nockenwelle
- 14: vierte Nockenwelle
- 15: Leitung
- 16: erste Netzwerktopologie
- 17: -
- 18: -
- 19: -
- 20: -
- 21: erste Nockenwellensteuereinheit
- 22: zweite Nockenwellensteuereinheit
- 23: dritte Nockenwellensteuereinheit
- 24: vierte Nockenwellensteuereinheit

## Patentansprüche

1. Brennkraftmaschine (1), aufweisend:
- eine Kurbelwelle, deren Position durch einen Kurbelwellenwinkel beschrieben ist,
- einen Kurbelwellensensor, welcher ein Kurbelwellensignal zur Bestimmung des Kurbelwellenwinkels bereitstellt,
- mehrere Nockenwellen (10, 11, 12, 13, 14), die jeweils einen Nockenwellenversteller (3) und jeweils eine Nockenwellensteuereinheit (6, 21, 22, 23, 24) aufweisen,
- einer ersten Netzwerktopologie (16), die die Nockenwellensteuereinheiten (6, 21, 22, 23, 24) untereinander in Linie verbindet und über die das Kurbelwellensignal unverarbeitet, verstärkt oder aufbereitet übermittelbar ist, wobei
- die Nockenwellensteuereinheiten (6, 21, 22, 23, 24) dazu ausgebildet sind, in einem ersten Zustand die Weiterleitung des Kurbelwellensignals zu unterbinden und in einem zweiten Zustand das Kurbelwellensignal weiterzuleiten oder zu replizieren und ein Zusatzsignal zu senden.

2. Brennkraftmaschine (1) nach Anspruch 1, **dadurch gekennzeichnet,**
- **dass** jede Nockenwellensteuereinheit (6, 21, 22, 23, 24) einen Datenspeicher aufweist, in dem eine Information speicherbar ist, welcher Nockenwelle (10, 11, 12, 13, 14) sie logisch zugeordnet ist,
- **dass** der erste Zustand durch den Zustand unbestimmter logischer Zuordnung der Nockenwellensteuereinheit (6, 21, 22, 23, 24) zu einer Nockenwelle (10, 11, 12, 13, 14) gebildet ist,
- **dass** der zweite Zustand durch den Zustand bestimmter logischer Zuordnung der Nockenwellensteuereinheit (6, 21, 22, 23, 24) zu einer Nockenwelle (10, 11, 12, 13, 14) gebildet ist
- und **dass** das Zusatzsignal eine Information über die logische Zuordnung aufweist.

3. Brennkraftmaschine (1) nach Anspruch 1 oder 2, **dadurch gekennzeichnet, dass** ein Teil der oder alle Nockenwellensteuereinheiten (6, 21, 22, 23, 24) in Hardware und Software als Gleichteile ausgebildet sind.

4. Brennkraftmaschine (1) nach einem der vorhergehenden Ansprüche, **gekennzeichnet durch**
- ein Motorsteuergerät (7), das in der ersten Netzwerktopologie (16) mit genau einer Nockenwellensteuereinheit (6, 21, 22, 23, 24) verbunden ist und das mit Nockenwellensteuersignalen Sollwinkel für die Nockenwellensteuereinheiten (6, 21, 22, 23, 24) vorgibt,
- eine zweite Netzwerktopologie, über die sowohl die Nockenwellensteuersignale vom Motorsteuergerät (7) zu den Nockenwellensteuereinheiten (6, 21, 22, 23, 24) als auch die Zusatzsignale gesendet werden.

5. Brennkraftmaschine (1) nach Anspruch 4, **dadurch gekennzeichnet, dass** die erste Netzwerktopologie (16) durch Kabel realisiert ist, wobei jede der Nockenwellensteuereinheiten (6, 21, 22, 23, 24) einen Kabeleingang und einen Kabelausgang für die erste Netzwerktopologie (16) aufweist und dass die zweite Netzwerktopologie physisch getrennt von der ersten Netzwerktopologie (16) ausgebildet ist.

6. Verfahren zum Einlernen einer Brennkraftmaschine (1) nach einem der vorhergehenden Ansprüche, **dadurch gekennzeichnet,**
- **dass** in einer ersten Konfigurationsphase den Nockenwellensteuereinheiten (6, 21, 22, 23, 24) ihre logische Zuordnung zu den Nockenwellenverstellern (3) unbekannt ist,
- **dass** in einer zweiten Konfigurationsphase der in der ersten Netzwerktopologie (16) ersten Nockenwellensteuereinheit (6, 21, 22, 23, 24) das Kurbelwellenwinkelsignal über die erste Netzwerktopologie (16) zugeführt wird, wobei die erste Nockenwellenverstelleinheit ihre logische Zuordnung zum ersten Nockenwellenversteller (3) durch das Vorhandensein des Kurbelwellensignals bei gleichzeitiger Abwesenheit der Zusatzsignale vornimmt,
- die erste Nockenwellensteuereinheit (6, 21, 22, 23, 24) die Weiterleitung unterbindet, bis die logische Zuordnung zum ersten Nockenwellenversteller (3) erfolgt ist und nach erfolgter logischer Zuordnung das Kurbelwellensignal auf der ersten Netzwerktopologie (16) weiterleitet oder repliziert sowie ein Zusatzsignal sendet, das eine Information über ihre logische Zuordnung enthält.

7. Verfahren nach Anspruch 6, **dadurch gekennzeichnet, dass** einer in der ersten Netzwerktopologie (16) nachfolgenden Nockenwellensteuereinheit (6, 22, 23, 24) das Kurbelwellenwinkelsignal über die erste Netzwerktopologie (16) zugeführt wird, nachdem die logische Zuordnung der in der ersten Netzwerktopologie (16) vorhergehenden Nockenwellensteuereinheit (6, 21, 22, 23) abgeschlossen ist und die nachfolgende Nockenwellensteuereinheit (6, 22, 23, 24) ihre logische Zuordnung zum jeweiligen Nockenwellenversteller (3, 12, 13, 14) durch das Vorhandensein des Kurbelwellensignals in Abhängigkeit des vorhandenen Zusatzsignals bzw. der vorhandenen Zusatzsignale vornimmt.

8. Verfahren nach Anspruch 6 oder 7, **dadurch gekennzeichnet, dass** die jeweilige logische Zuordnung in einem internen Speicher der jeweiligen Nockenwellensteuereinheit (6, 21, 22, 23, 24) abgelegt wird.

9. Verfahren nach einem der Ansprüche 6 bis 8, **dadurch gekennzeichnet, dass** eine Steuerung oder Regelung der Nockenwellenwinkel durch die Nockenwellensteuereinheiten (6, 21, 22, 23, 24) ausschließlich erfolgt, nachdem die zweite Konfigurationsphase abgeschlossen ist.

10. Verfahren nach einem der Ansprüche 6 bis 9, **dadurch gekennzeichnet, dass** die Brennkraftmaschine (1) ein Motorsteuergerät (7) aufweist und eine logische Zuordnung oder logische Neuzuordnung der Nockenwellensteuereinheiten (6, 21, 22, 23, 24) durch eine Einzelanweisung an das Motorsteuergerät (7) bewirkbar ist.

## Claims

1. An internal combustion engine (1), having:
- a crankshaft, the position of which is described by a crankshaft angle,
- a crankshaft sensor, which provides a crankshaft signal for determining the crankshaft angle,
- a plurality of camshafts (10, 11, 12, 13, 14), which each have a camshaft adjuster (3) and a camshaft control unit (6, 21, 22, 23, 24),
- a first network topology (16), which connects the camshaft control units (6, 21, 22, 23, 24) to one another in a line and via which first network topology the crankshaft signal can be transmitted unprocessed, amplified or processed, wherein
- in a first state, the camshaft control units (6, 21, 22, 23, 24) are designed to prevent the forwarding of the crankshaft signal and in a second state are designed to forward or replicate the crankshaft signal and to send an additional signal.

2. The internal combustion engine (1) according to claim 1, **characterised in that**
- each camshaft control unit (6, 21, 22, 23, 24) has a data memory in which information can be stored regarding which camshaft (10, 11, 12, 13, 14) it is logically assigned to,
- the first state is formed by the state of indeterminate logical assignment of the camshaft control unit (6, 21, 22, 23, 24) to a camshaft (10, 11, 12, 13, 14),
- the second state is formed by the state of a specific logical assignment of the camshaft control unit (6, 21, 22, 23, 24) to a camshaft (10, 11, 12, 13, 14),
- and the additional signal has information about the logical assignment.

3. The internal combustion engine (1) according to claim 1 or 2, **characterised in that** some or all of the camshaft control units (6, 21, 22, 23, 24) are designed as identical parts in terms of hardware and software.

4. The internal combustion engine (1) according to any one of the preceding claims, **characterised by**
- an engine control device (7), which is connected to exactly one camshaft control unit (6, 21, 22, 23, 24) in the first network topology (16) and which specifies target angles for the camshaft control units (6, 21, 22, 23, 24) using camshaft control signals,
- a second network topology, via which both the camshaft control signals from the engine control device (7) to the camshaft control units (6, 21, 22, 23, 24) and the additional signals are sent.

5. The internal combustion engine (1) according to claim 4, **characterised in that** the first network topology (16) is implemented by cables, wherein each of the camshaft control units (6, 21, 22, 23, 24) has a cable input and a cable output for the first network topology (16) and the second network topology is designed to be physically separate from the first network topology (16).

6. A method for teaching an internal combustion engine (1) according to any one of the preceding claims, **characterised in that**
- in a first configuration phase the camshaft control units (6, 21, 22, 23, 24) do not know their logical assignment to the camshaft adjusters (3),
- in a second configuration phase the crankshaft angle signal is supplied to the first camshaft control unit (6, 21, 22, 23, 24) in the first network topology (16) via the first network topology (16), wherein the first camshaft adjustment unit performs its logical assignment to the first camshaft adjuster (3) by the presence of the crankshaft signal in the simultaneous absence of the additional signals,
- the first camshaft control unit (6, 21, 22, 23, 24) prevents the forwarding until the logical assignment to the first camshaft adjuster (3) has been made and, after the logical assignment has been made, forwards or replicates the crankshaft signal in the first network topology (16) and sends an additional signal that contains information about its logical assignment.

7. The method according to claim 6, **characterised in that** the crankshaft angle signal is supplied to a subsequent camshaft control unit (6, 22, 23, 24) in the first network topology (16) via the first network topology (16) after the logical assignment of the preceding camshaft control unit (6, 21, 22, 23) in the first network topology (16) has been completed and the subsequent camshaft control unit (6, 22, 23, 24) performs its logical assignment to the camshaft adjuster (3, 12, 13, 14) by the presence of the crankshaft signal as a function of the additional signal(s) present.

8. The method according to claim 6 or 7, **characterised in that** the logical assignment is stored in an internal memory of the camshaft control unit (6, 21, 22, 23, 24).

9. The method according to any one of claims 6 to 8, **characterised in that** the camshaft angles are controlled or regulated exclusively by the camshaft control units (6, 21, 22, 23, 24) after the second configuration phase has been completed.

10. The method according to any one of claims 6 to 9, **characterised in that** the internal combustion engine (1) has an engine control device (7), and a logical assignment or logical reassignment of the camshaft control units (6, 21, 22, 23, 24) can be brought about by an individual instruction to the engine control device (7).

## Revendications

1. Moteur à combustion interne (1), présentant :
- un vilebrequin, dont la position est décrite par un angle de vilebrequin,
- un capteur de vilebrequin, qui fournit un signal de vilebrequin pour déterminer l'angle du vilebrequin,
- plusieurs arbres à cames (10, 11, 12, 13, 14), qui présentent respectivement un dispositif de réglage d'arbre à cames (3) et respectivement une unité de commande d'arbre à cames (6, 21, 22, 23, 24),
- une première topologie de réseau (16), qui relie les unités de commande d'arbre à cames (6, 21, 22, 23, 24) les unes aux autres dans une ligne et par l'intermédiaire de laquelle le signal de vilebrequin peut être transmis non traité, amplifié ou traité, dans lequel
- les unités de commande d'arbre à cames (6, 21, 22, 23, 24) sont conçues pour empêcher la transmission du signal de vilebrequin dans un premier état et pour transmettre ou reproduire le signal de vilebrequin et pour envoyer un signal supplémentaire dans un second état.

2. Moteur à combustion interne (1) selon la revendication 1, **caractérisé,**
- **en ce que** chaque unité de commande d'arbre à cames (6, 21, 22, 23, 24) présente une mémoire de données, dans laquelle des informations peuvent être stockées quant à l'arbre à cames (10, 11, 12, 13, 14) auquel elle est logiquement affectée,
- **en ce que** le premier état est formé par l'état d'affectation logique indéterminée de l'unité de commande d'arbre à cames (6, 21, 22, 23, 24) à un arbre à cames (10, 11, 12, 13, 14),
- **en ce que** le second état est formé par l'état d'affectation logique déterminée de l'unité de commande d'arbre à cames (6, 21, 22, 23, 24) à un arbre à cames (10, 11, 12, 13, 14)
- et **en ce que** le signal supplémentaire contient des informations sur l'affectation logique.

3. Moteur à combustion interne (1) selon la revendication 1 ou 2, **caractérisé en ce qu'**une partie ou la totalité des unités de commande d'arbre à cames (6, 21, 22, 23, 24) sont conçues comme des pièces identiques en termes de matériel et de logiciel.

4. Moteur à combustion interne (1) selon l'une quelconque des revendications précédentes, **caractérisé par**
- une unité de commande de moteur (7) qui est reliée à exactement une unité de commande d'arbre à cames (6, 21, 22, 23, 24) dans la première topologie de réseau (16) et qui indique des angles théoriques pour les unités de commande d'arbre à cames (6, 21, 22, 23, 24) à l'aide des signaux de commande d'arbre à cames,
- une seconde topologie de réseau, par l'intermédiaire de laquelle sont envoyés à la fois les signaux de commande d'arbre à cames de l'unité de commande de moteur (7) aux unités de commande d'arbre à cames (6, 21, 22, 23, 24) et les signaux supplémentaires.

5. Moteur à combustion interne (1) selon la revendication 4, **caractérisé en ce que** la première topologie de réseau (16) est réalisée par des câbles, dans lequel chacune des unités de commande d'arbre à cames (6, 21, 22, 23, 24) présente une entrée de câble et une sortie de câble pour la première topologie de réseau (16) et **en ce que** la seconde topologie de réseau est physiquement séparée de la première topologie de réseau (16).

6. Procédé d'apprentissage d'un moteur à combustion interne (1) selon l'une quelconque des revendications précédentes, **caractérisé**
- **en ce que**, dans une première phase de configuration, les unités de commande d'arbre à cames (6, 21, 22, 23, 24) ignorent leur affectation logique aux dispositifs de réglage d'arbre à cames (3),
- **en ce que**, dans une seconde phase de configuration, le signal d'angle de vilebrequin est acheminé jusqu'à la première unité de commande d'arbre à cames (6, 21, 22, 23, 24) dans la première topologie de réseau (16) par l'intermédiaire de la première topologie de réseau (16), dans lequel la première unité de réglage d'arbre à cames effectue son affectation logique au premier dispositif de réglage d'arbre à cames (3) par la présence du signal de vilebrequin en l'absence simultanée des signaux supplémentaires,
- la première unité de commande d'arbre à cames (6, 21, 22, 23, 24) empêchant la transmission jusqu'à ce que l'affectation logique au premier dispositif de réglage d'arbre à cames (3) ait eu lieu et, après que l'affectation logique a eu lieu, transmettant ou reproduisant le signal de vilebrequin sur la première topologie de réseau (16) et envoyant un signal supplémentaire, qui contient des informations sur son affectation logique.

7. Procédé selon la revendication 6, **caractérisé en ce que** le signal d'angle de vilebrequin est acheminé jusqu'à une unité de commande d'arbre à cames (6, 22, 23, 24) suivante dans la première topologie de réseau (16) par l'intermédiaire de la première topologie de réseau (16) après que l'affectation logique de l'unité de commande d'arbre à cames (6, 21, 22, 23) précédente dans la première topologie de réseau (16) est achevée et après que l'unité de commande d'arbre à cames (6, 22, 23, 24) suivante effectue son affectation logique au dispositif de réglage d'arbre à cames (3, 12, 13, 14) respectif par la présence du signal de vilebrequin en fonction du ou des signaux supplémentaires présents.

8. Procédé selon la revendication 6 ou 7, **caractérisé en ce que** l'affectation logique respective est stockée dans une mémoire interne de l'unité de commande d'arbre à cames (6, 21, 22, 23, 24) respective.

9. Procédé selon l'une des revendications 6 à 8, **caractérisé en ce qu'**une commande ou une régulation des angles d'arbre à cames par les unités de commande d'arbre à cames (6, 21, 22, 23, 24) a lieu exclusivement après l'achèvement de la seconde phase de configuration.

10. Procédé selon l'une des revendications 6 à 9, **caractérisé en ce que** le moteur à combustion interne (1) présente une unité de commande de moteur (7) et une affectation logique ou une réaffectation logique des unités de commande d'arbre à cames (6, 21, 22, 23, 24) peut être exécutée par une instruction individuelle envoyée à l'unité de commande de moteur (7).
